# EUROPÄISCHE PATENTSCHRIFT

(11) **EP 2 149 450 B1**
(45) Veröffentlichungstag und Bekanntmachung des Hinweises auf die Patenterteilung: **20.07.2016**
(21) Anmeldenummer: 09007922.9
(22) Anmeldetag: 17.06.2009
(51) Int. Cl.: B30B 11/00, B30B 15/04, B30B 15/00, B30B 11/04

(54) **Pulverpresse**
Powder press
Presse à poudre

(30) Priorität: 29.07.2008 DE 102008035301
(43) Veröffentlichungstag der Anmeldung: 03.02.2010
(73) Patentinhaber: Fette GmbH, 21493 Schwarzenbek (DE)
(72) Erfinder: Baltruschat, Udo, 25421 Pinneberg (DE); Mallon, Stephan, 21527 Kollow (DE); Römer, Harald, 21465 Reinbek (DE); Naeve, Jan, 23923 Schattin (DE); Schmidt, Ingo, 21493 Schwarzenbek (DE)
(74) Vertreter: Hauck Patentanwaltspartnerschaft mbB

(56) Entgegenhaltungen:
- EP-A1- 2 123 435
- EP-A2- 1 516 716
- JP-A- 57 206 597
- JP-A- 62 250 101
- US-A- 3 389 432
- US-A- 5 378 416

## Beschreibung

Die Erfindung bezieht sich auf eine Pulverpresse nach Patentanspruch 1.

Pulverpressen werden u.a. zum Herstellen von Grünlingen, gepressten Teilen, vor einem Sinterprozess verwendet. Die typische Pulverpresse enthält einen Ober- und einen Unterstempel, die mit einer Matrize in einem Matrizentisch zusammenwirken, um das in die Matrize eingefüllte Pulvermaterial zu komprimieren. Ober- und Unterstempel werden von einem geeigneten Antrieb, beispielsweise einem Hydraulikzylinder angetrieben. Die Antriebe sitzen üblicherweise an quer verlaufenden Abschnitten eines Pressenrahmens, wobei über eine Kupplung zumeist eine Stempelplatte zwischengeschaltet ist, an der ein Spannsystem für Ober- und Unterstempel angebracht ist.

Es besteht die Notwendigkeit, Ober- und Unterstempel zu führen, damit ein einwandfreies Pressergebnis erzielt wird. Ferner wird dadurch der Verschleiß an den Werkzeugen reduziert. Bei einer bekannten Ausführung ist die Stempelplatte mit einem Führungswagen verbunden oder Bestandteil eines Führungswagens, der im Rahmen vertikal geführt ist (adapterloses Pressen). Bei einer anderen Ausführung bekannter Bauweise ist die obere und die untere Stempelplatte von Führungselementen geführt, die mit dem Matrizentisch verbunden sind. Der Matrizentisch ist seinerseits mit dem quer verlaufenden Abschnitt eines Pressenrahmens verbunden. Die beim Verpressen des Pulvers auftretenden Kräfte werden durch die Presswerkzeuge über die Spannsysteme in das Werkzeugführungssystem übertragen.

Bei Pressen der genannten Art wird nach dem Ausstoßverfahren und nach dem Abzugsverfahren unterschieden. Im ersteren Fall ist das Matrizentischgestell rahmenfest und Ober- und Unterstempel werden vom Antrieb betätigt. Im zweiten Fall ist der Unterstempel rahmenfest und der Matrizentisch und die obere Stempelplatte werden vom Antrieb betätigt.

Es ist bekannt, die Presskraft, mit der die Stempel auf das zu verpressende Pulver einwirken, zu messen. Entsprechende auf Zug und Druck ansprechende Kraftsensoren werden hierfür zwischen dem Antrieb und einer Kupplung bzw. der Stempelplatte angeordnet.

Aus JP 62-250101 A ist eine Pulverpresse bekannt geworden, bei der mehrere Ober- und Unterstempel teleskopisch ineinander geschachtelt sind zur Herstellung eines Formlings in der Matrize. Die jeweiligen Stempel sind mit Stempelplatten verbunden, wobei die Stempelplatte eines ersten Oberstempels gegen einen Stempel an der Außenseite des ersten Stempels anliegt. Zwischen der Stempelplatte und diesem Oberstempel ist jeweils ein Drucksensor angeordnet. Der innerste Oberstempel ist fest mit einer Stempelplatte verbunden, die von einem Linearantrieb betätigt wird. Mit dem inneren Oberstempel ist eine Stempelplatte verbunden, die auf den mittleren Oberstempel wirkt. Mit dem mittleren Oberstempel ist eine Stempelplatte verbunden, die über einen Drucksensor auf den äußeren Oberstempel einwirkt. Eine ähnliche Anordnung findet sich bezüglich der Unterstempel.

Aus US 3,389,432 A ist eine Pulverpresse bekannt geworden, bei der Drucksensoren am Kolben eines Linearantriebs angeordnet sind, der mit einem Adapter für einen Stempel verbunden ist, an dem seinerseits der Stempel angebracht ist. Der Kolben ist in einem Zylinder des Linearantriebs geführt.

Aus JP 57-206597 A ist eine Pulverpresse bekannt geworden, bei der Drucksensoren zwischen einem Linearantrieb und einer Stempelplatte angeordnet sind.

Aus dem älteren Dokument EP 2 123 435 A1 ist bekannt geworden, zwischen einem Spindeltrieb und einer Stempelplatte einer Pulverpresse Drucksensoren anzuordnen.

Der Erfindung liegt die Aufgabe zugrunde, eine Pulverpresse zu schaffen, bei der auch Querkräfte gemessen werden können.

Diese Aufgabe wird durch die Merkmale des Patentanspruchs 1 gelöst.

Bei der erfindungsgemäßen Pulverpresse ist mindestens eine Kraftmessvorrichtung zwischen einer Stempelplatte und dem zugehörigen Spannsystem angeordnet.

Bei der herkömmlichen Presskraftmessung wird zwischen Antrieb und Werkzeugebene außerhalb des erwähnten Kraftflusses gemessen. Dies bedeutet, dass im Wesentlichen nur die vertikalen Kräfte auf das zu verpressende Pulver erfasst werden, nicht jedoch die Querkräfte. Bei der Erfindung hingegen erfolgt die Kraftmessung innerhalb des Werkzeugführungssystems, so dass auch die Querkraftkomponente, falls eine vorhanden ist, ermittelt wird.

Durch die Bestimmung der Querkraft und die Zerlegung dieser Kraft in Betrag und Kraftkomponentenrichtung ist es nun möglich, die tatsächlichen Belastungen, die auf Presswerkzeug, Nullpunktspannsystem und Führungssystem einwirken, zu bestimmen.

Bei Eingabe eines Grenzwertes für diese Querkraft beendet die Maschinensteuerung bei dessen Erreichung automatisch den Presszyklus (Querpresskraftabschaltung). Der Grenzwert kann durch Versuche ermittelt oder im Vorwege berechnet werden.

Alternativ kann z. B. mit Hilfe der bekannten Pressspaltweite (umlaufender Spalt zwischen gepaartem Pressstempel und zugehörender Matrize) und des bekannten Verformungsverhaltens der Werkzeugführung der maximal zulässige Grenzwert annähernd bestimmt werden, bei der es zu einer Berührung der Presswerkzeugbauteile kommt. Das Presswerkzeug kann dadurch vor vorzeitigem Verschleiß oder gar Zerstörung geschützt werden.

Bei unsachgemäßem Einbau des Presswerkzeugs in das Werkzeugführungssystem (Stempelkippen; Stempel nicht achsfluchtend zueinander) würden beim Paaren von Stempel und Matrize/Stempel ebenfalls Querkräfte sichtbar werden, die dem Werkzeugschutz dienen können.

In einer Ausgestaltung der Erfindung ist vorgesehen, dass zwischen der Matrize bzw. dem Matrizenspannsystem und dem Matrizentisch eine Kraftmessvorrichtung angeordnet ist.

Die Erfindung ist sowohl auf eine adapterlose als auch adapterbehaftete Pulverpresse anwendbar. Bei ersterer ist eine Führung der Stempelplatten über Führungswagen unmittelbar am Pressenrahmen vorgesehen, während im letzteren Fall die Werkzeugführung vom Pressenrahmen entkoppelt ist.

Die Erfindung ist in gleicher Weise anwendbar auf eine nach dem Ausstoßverfahren arbeitende Presse und eine nach dem Abzugverfahren arbeitende Presse.

Ein Ausführungsbeispiel der Erfindung wird nachfolgend anhand einer Zeichnung näher erläutert.

Die einzige Figur zeigt eine nach dem Ausstoßverfahren arbeitende Pulverpresse in erfindungsgemäßer Ausführung.

Die in der Zeichnung dargestellte Pulverpresse weist einen Rahmen 10 auf mit vertikalen Säulen 12 und einem oberen quer verlaufenden Rahmenabschnitt 14 und einem unteren quer verlaufenden Rahmenabschnitt 16). An den Rahmenabschnitten 14, 16 ist ein oberer Hydraulikzylinder 18 bzw. ein unterer Hydraulikzylinder 20 angebracht. Die Hydraulikzylinder 18, 20 wirken über eine obere Kupplung 22 bzw. untere Kupplung 23 auf eine obere Stempelplatte 24 bzw. eine untere Stempelplatte 25. An den Stempelplatten 24, 25 ist ein Spannsystem 26 für einen Oberstempel 28 bzw. ein unteres Spannsystem 30 für einen Unterstempel 32 angebracht. Ein Matrizentisch 36 mit einer Matrize 38 stützt sich über Stützen 40 an dem unteren Rahmenabschnitt 16 ab. An dem Matrizentisch 36 sind Führungssäulen 42 angebracht, die in nicht bezeichneten Führungsbuchsen der Stempelplatten 24, 25 geführt sind. An dem Matrizentisch 36 ist außerdem ein oberes und unteres Messsystem 44 angeordnet.

Zwischen dem Spannsystem 26 und der zugehörigen Stempelplatte 24 ist ein Kraftsensor 46 angeordnet. Zwischen dem Spannsystem 30 und der unteren Stempelplatte 25 ist ein Kraftsensor 48 angeordnet. Zwischen der Matrize 38 und dem Matrizentisch 36 ist ein weiterer Kraftsensor 50 angeordnet.

Nach dem Befüllen der Matrize 38 werden Ober- und Unterstempel 28, 32 in die Matrize hineinbewegt, angetrieben durch die Hydraulikzylinder 18, 20. Nach dem Herstellen des Presslings wird der Oberstempel 28 herausgezogen, und der Unterstempel 32 wirft den Pressling aus der Matrize 36 aus. Die Bewegung der Stempelplatten bzw. der Stempel ist durch die beiden Doppelpfeile angedeutet.

Dadurch, dass die Presskraftmessung zwischen den Stempelplatten und den Werkzeugen stattfindet, ist es möglich, auch Querkräfte zu messen, die beim Pressen auftreten. Dies im Gegensatz zum Stand der Technik, bei dem nur eine Presskraftmessung in Arbeitsrichtung möglich ist.

Es sei noch erwähnt, dass das gleiche Messprinzip auf eine Presse nach dem Abzugverfahren angewendet werden kann. Bei letzterem ist der Unterstempel stationär bzw. rahmenfest und der Matrizentisch wird angetrieben. An der Messung der Presskraft ändert dies nichts.

## Patentansprüche

1. Pulverpresse, mit einem Pressenrahmen (10), der einen oberen und einen unteren Rahmenabschnitt aufweist, einem am oberen Rahmenabschnitt angebrachten oberen linearen Antrieb und einen am unteren Rahmenabschnitt angebrachten unteren Linearantrieb, wobei die Antriebe mit einer Ober- bzw. einer Unterstempelplatte (24, 25) bzw. einem Matrizentisch (36) verbunden sind, einem Matrizenspannsystem am Matrizentisch (36) mit einer Matrize (38), und mindestens einer Kraftmessvorrichtung zur Messung der Presskraft an mindestens einem Stempel, **dadurch gekennzeichnet, dass** die Stempelplatten (24, 25) ein Spannsystem (26, 30) für einen Ober- bzw. einen Unterstempel (28, 32) aufweisen und die mindestens eine Kraftmessvorrichtung (46, 48) zwischen einer Stempelplatte (24, 25) und dazugehörigem Spannsystem (26, 30) angeordnet ist und die Kraftmessvorrichtung so ausgelegt ist, dass sie neben vertikalen Kräften auch die beim Pressen auftretende Querkräfte misst.

2. Pulverpresse nach Anspruch 1, **dadurch gekennzeichnet, dass** zwischen der Matrize (38) bzw. dem Matrizenspannsystem und dem Matrizentisch (36) eine Kraftmessvorrichtung (50) angeordnet ist.

3. Pulverpresse bei Anspruch 1 oder 2, **gekennzeichnet durch** die Anwendung auf eine Presse, bei der die Stempelplatte (24, 25) an Führungen (42) ist, die am Matrizentisch (36) angebracht sind.

4. Pulverpresse nach Anspruch 1 oder 2, **gekennzeichnet durch** die Anwendung auf eine Presse, bei der die Stempelplatten jeweils an einem Laufwagen angebracht sind, der in Führungen des Pressenrahmens (10) vertikal geführt ist.

5. Pulverpresse nach Anspruch 1 oder 2, **gekennzeichnet durch** die Anwendung auf eine nach dem Abzugsverfahren arbeitende Presse.

## Claims

1. A powder press, with a press frame (10) which comprises an upper and a lower frame section, an upper linear drive attached on the upper frame section and a lower linear drive attached on the lower frame section, wherein the drives are connected to an upper and a lower punch plate (24, 25) and to a die table (36) respectively, with a die clamping system on the die table (36) with a die (38) and at least one force measurement device for measurement of the pressing force on at least one punch, **characterised in that** the punch plates (24, 25) have a clamping system (26, 30) for an upper and a lower punch (28, 32), respectively, and the at least one force measurement device (46, 48) is arranged between a punch plate (24, 25) and the associated clamping system (26, 30), and the force measurement device is constructed such that besides to vertical forces, it measures also the shear forces occurring during the pressing process.

2. The powder press according to claim 1, **characterised in that** a force measurement device (50) is arranged between the die (38) or the die clamping system, respectively, and the die table (36).

3. A powder press according to claim 1 or 2, **characterised by** the application to a press wherein the punch plate (24, 25) is arranged on guides (42) which are attached on the die table (36).

4. A powder press according to claim 1 or 2, **characterised by** the application to a press wherein the punch plates are each at a time attached to a trolley, which is vertically guided in guides of the press frame (10).

5. A powder press according to claim 1 or 2, **characterised by** the application to a press working with the pull-off process.

## Revendications

1. Presse à poudres, avec un cadre de presse (10) qui a une partie de cadre supérieure et inférieure, un entrainement linéaire supérieur attaché sur la partie de cadre supérieure et un entrainement linéaire inférieur attaché sur la partie de cadre inférieure, les entrainements étant respectivement raccordés à une plaque à poinçons supérieure et inférieure (24, 25) et respectivement à une table à matrices (36), un système de serrage de matrices sur la table à matrices (36) avec une matrice (38) et au moins un dispositif de mesure de force pour mesurer la force de compression sur au moins un poinçon, **caractérisé en ce que** les plaques à poinçons (24, 25) ont un système de serrage (26, 30) pour un poinçon supérieur respectivement inférieur (28, 32), et l'au moins un dispositif de mesure de force (46, 48) est arrangé entre une plaque à poinçons (24, 25) et le système de serrage associé (26, 30), et le dispositif de mesure de force est construit de sorte qu'en outre des forces verticales, il mesure aussi les forces transversales qui apparaissent pendant le procès de compression.

2. Presse à poudres selon la revendication 1, **caractérisé en ce que** un dispositif de mesure de force (50) est arrangé entre la matrice (38) ou respectivement le système de serrage de matrices, et la table à matrices (36).

3. Presse à poudres selon la revendication 1 ou 2, **caractérisée par** l'application à une presse dans laquelle la plaque à poinçons (24, 25) est arrangé sur des guides (42) qui sont attachés dans la table à matrices (36).

4. Presse à poudres selon la revendication 1 ou 2, **caractérisée par** l'application à une presse dans laquelle les plaques à poinçons sont chacune attachées à un chariot qui est verticalement guidé dans des guides du cadre de presse (10).

5. Presse à poudres selon la revendication 1 ou 2, **caractérisée par** l'application à une presse qui fonctionne selon le procédé de prélèvement.
